# EUROPÄISCHE PATENTSCHRIFT

(11) **EP 2 370 338 B1**
(45) Veröffentlichungstag und Bekanntmachung des Hinweises auf die Patenterteilung: **12.06.2013**
(21) Anmeldenummer: 09795762.5
(22) Anmeldetag: 18.12.2009
(51) Int. Cl.: B66B 17/12

(54) **GEGENGEWICHT IN EINER AUFZUGSANLAGE**
Counterweight in a lift assembly
Contrepoids dans une installation d'ascenseur

(30) Priorität: 26.12.2008 EP 08172948
(43) Veröffentlichungstag der Anmeldung: 05.10.2011
(73) Patentinhaber: Inventio AG, 6052 Hergiswil (CH)
(72) Erfinder: SILBERHORN, Gert, CH-6402 Merlischachen (CH)
(74) Vertreter: Blöchle, Hans
(86) Internationale Anmeldenummer: PCT/EP2009/067473
(87) Internationale Veröffentlichungsnummer: WO 2010/072657

(56) Entgegenhaltungen:
- EP-A- 1 489 033
- WO-A-2006/035257
- WO-A1-2006/082460
- CN-A- 1 709 783
- US-A- 696 706

## Beschreibung

Die vorliegende Erfindung betrifft eine Aufzugsanlage, bei der, über Rollen geführt, eine Aufzugskabine und ein Gegengewicht in einem Aufzugsschacht motorisch angetrieben werden, wobei das Gegengewicht als Hohlkörper ausgestaltet ist.

Es gibt Aufzugsanlagen, sogenannte "Multimobilaufzüge", wie beispielsweise in der EP-A1-1 489 033 offenbart, mit in einem Schacht übereinander angeordneten Aufzugskabinen. Aufzugsanlagen weisen mindestens zwei übereinander angeordnete, vertikal auf Führungsschienen verfahrbare Aufzugskabinen auf, wobei jede mit einem separaten Antrieb und einem separaten Gegengewicht ausgestattet ist. Die zu bedienenden Stockwerke werden hierbei bevorzugt so aufgeteilt, dass eine obere Aufzugskabine die oberen Stockwerke und eine untere Aufzugskabine die unteren Stockwerke anfährt. Es sind jedoch auch Überschneidungen dieser Zuweisung realisiert.

Gleichzeitig ist es aber auch ein generelles Bestreben bei der Konzeption bzw. der Konstruktion von Aufzugsanlagen, eine hohe Effizienz bzw. Personen- oder/und Güterbeförderungsrate zu erreichen. Ein wesentlicher Faktor hierfür ist, den Querschnitt des Aufzugsschachtes optimal auszunützen.

Dieses wiederum erfolgt unter anderem durch eine möglichst schlanke und platzsparende Ausgestaltung der Gegengewichte, sodass die Aufzugskabine in ihrem Querschnitt so grossflächig wie möglich sein kann.

Bei einer Duo- oder Multimobile-Aufzugsanlage, wie sie aus dem Stand der Technik bekannt ist, wird eine Optimierung der Grösse der Gegengewichte umso stringenter, weil die Aufzugsschächte solcher Aufzugsanlagen im Unterschied zu herkömmlichen Aufzugsanlagen mit nur einer Aufzugskabine nicht nur ein Gegengewicht, sondern zwei oder mehr Gegengewichte aufnehmen müssen.

Aus WO 2006/035257 ein Gegengewicht bekannt ist, das mit Schotter ausgefült ist.

Aus WO 2006/082460 ein Gegengewicht mit einer Fallschirmeinrichtung bekannt ist.

Die Aufgabe der vorliegenden Erfindung ist, die genannten Nachteile von Aufzugsanlagen gemäss dem Stand der Technik zu beseitigen und Gegengewichte zu finden, die hinsichtlich ihrer Abmessungen, aber auch hinsichtlich ihres Gewichts und sonstiger Eigenschaften optimiert sind.

Die Lösung der Aufgabe besteht einerseits in einer konzeptionellen Anordnung und Ausgestaltung der Aufzugsanlage und andererseits in einer Anpassung des Antriebssystems. Die dadurch erreichte Volumen- und Gewichtsreduktion des bzw. der Gegengewichte ermöglicht einen neuen und optimierten Aufbau der Gegengewichtskörper und deren Führung.

Aus der Kombination dieser Massnahmen resultiert eine Optimierung der Gegengewichte, was unter anderem auch eine verbesserte Ausnützung des Schachtquerschnitts ermöglicht. Insbesondere auch hinsichtlich der Gewichts- und Volumenreduzierung der Gegengewichte.

Ein Ausführungsbeispiel eines Gegengewichts kann sowohl in einer Aufzugsanlage realisiert sein, die nur ein Gegengewicht aufweist, als auch in Aufzugsanlagen, die mehrere Gegengewichte aufweisen.

Es stellte sich als konkrete Aufgabe zur Optimierung der Gegengewichte in einer Aufzugsanlage, insbesondere bei DuoMobile- oder MultiMobile-Aufzugsanlagen, bei denen zwei oder mehr als zwei Aufzugskabinen übereinander angeordnet sind, ein verbessertes Sicherheitssystem für einen grundsätzlich möglichen Freifall der Gegengewichte zu finden.

Internationalen Sicherheitsvorschriften entsprechend, muss eine Aufzugsanlage nämlich ein mechanisches System vorsehen, das für den Fall eines Trag- und Treibmittel-Bruchs ein ungebremstes Aufprallen der Gegengewichte auf den Schachtboden verhindert. Insbesondere bei Mehrfach-Aufzugsanlagen könnte ein frei fallendes Gegengewicht grosse Schäden anrichten, indem es nicht nur den Schachtboden bzw. den Schacht und die Führungsschienen beschädigt, sondern auch darunter befindliche Aufzugskabinen, in denen sich unter Umständen sogar Personen befinden.

Ein Ausführungsbeispiel eines Gegengewicht ist als Hohlkörper ausgebildet, der mit einem Material bzw. Stoff mit hoher Massendichte gefüllt ist. Als Füllung kommt beispielsweise Sand oder Metallpulver oder -schrot oder Flüssigkeiten wie etwa Wasser in Betracht. Die relative Dichte d des Materials der Füllung beträgt vorzugsweise mindestens 1.

In einer Ausrührungsform ist dieser Hohlkörper aus einem einteiligen Körper geformt. Ein solcher Hohlkörper zeichnet sich durch eine besonders einfache Handhabe bei der Montage aus. So braucht der Hohlkörper nicht in zahlreichen Arbeitsschritten aus mehreren Teilstücken aufgebaut zu werden, sondern kann direkt im Aufzugsschacht in einer gewünschten Position positioniert werden.

Des Weiteren sind die Hohlkörper vorzugsweise aus Kunststoff gefertigt. Weiterhin handelt es sich vorzugsweise um extrudierte Kunststoffkörper mit bereits integrierten Führungselementen und Befestigungspunkten.

Gemäss einer bevorzugten Ausgestaltungsvariante ist ein Gegengewicht bzw. der Kunststoffkörper funktionell so ausgelegt, dass es bzw. er im Falle eines "Freifalls" geteilt wird bzw. zerstört wird und dadurch seinen Inhalt in feinverteilter Form in den Aufzugsschacht freigibt.

Dadurch werden erfindungsgemäss folgende Vorteile erreicht:
- Es findet eine unschädliche Dissipation der kinetischen Energie statt, die das Gegengewicht durch seinen freien Fall entwickelt.
- Das Gegengewicht verliert seine zerstörerische Energie des Aufpralls, sodass ein teureres und aufwändigeres mechanisches Sicherheitssystem ersetzt werden kann.
- Insbesondere für mehrfache Aufzugsanlagen, beispielsweise mit mehreren DuoMobilen in einem Aufzugsschacht, stellt die Ausrüstung mit den hier beschriebenen Gegengewichten eine grosse bauliche Vereinfachung dar.
- Die Sicherheit der anderen Aufzugskabinen im Aufzugsschacht ist gewährleistet.

Die Teilung bzw. Zerstörung des Gegengewichts erfolgt einer erfindungsgemässen Ausgestaltungsvariante zufolge durch einen Anschlag, der beispielsweise an den Führungsschienen des Gegengewichts unterhalb der normalen Betriebshöhe des Gegengewichts am ende einer Fahrbahn des Gegengewichts angeordnet ist.

Je höher dieser Anschlag vom Schachtboden entfernt montiert ist, desto eher und wirksamer kann somit die Dissipation der kinetischen Energie eines frei fallenden Gegengewichts erfolgen. Aber auch die Anordnung des Anschlags nahe zum oder am Schachtboden bringt schon Vorteile, weil ein Körper, der kurz vor oder beim Aufprall zerstört wird, nicht mehr die gleiche Aufprallenergie wie ein fester bzw. noch intakter Körper entwickelt.

Einer weiteren Ausgestaltungsvariante gemäss ist ein fix positioniertes Messer vorgesehen, das den Gegengewichtskörper aufschlitzt.

Bei einer anderen - oder aber auch kombinierbaren - Ausgestaltungsvariante ist eine Sprengladung oder ein aus mehreren kleinen Sprengladungen geformter Sprenggürtel an dem Gegengewicht angeordnet. Die Auslösung der Zündung der Sprengladung kann grundsätzlich mit elektrischen oder optoelektrischen Sensoren erfolgen, simple mechanische Auslösungen, die zuverlassig auch bei Stromausfall funktionieren, sind jedoch bevorzugt. Eine derartige simple mechanische Auslösung der Zündung kann beispielsweise ein an der Führungsschiene befestigter Auslöse-Hebel sein oder eine an der Schachtdecke befestigte Reissleine mit entsprechender Länge.

Eine weitere Ausgestaltungsvariante eines Gegengewichts macht sich die Tatsache zunutze, dass die am besten messbare physikalische Grösse, die beim Riss des Trag- und Treibmittels auftritt, die Zugspannung im Trag- und Treibmittel bzw. an der Befestigung des Trag- und Treibmittels am Gegengewicht ist. Eine sensorische Erfassung dieser Zugspannung wiederum ergibt einen zuverlässigen Auslösewert, der vorteilhafterweise schon sehr früh zur Verfügung steht, nämlich noch auf der Wegstrecke des Gegengewichts innert der normalen Betriebshöhe, bzw. sofort zu Beginn des freien Falls des Gegengewichts.

Dieser Auslösewert wiederum kann für die Zündung der vorhin beschriebenen Sprengladungen verwendet werden, oder aber auch beispielsweise für die Zündung einer pyrotechnischen Kapsel oder Aktuation eines piezoelektrischen Aktuators und dadurch erfolgenden Auslösung eines airbag-ähnlichen Gasbalges. Die explosionsartige Ausdehnung des Gasbalges innert des - vorzugsweise in diesem Fall mit einer Flüssigkeit befüllten - Hohlkörpers bewirkt, dass ein Druck von innen gegen die Seitenwände ausgeübt wird. Die Seitenwände sind vorzugsweise mit Sollbruchnähten versehen, die dem Druck des Füllmaterials standhalten, jedoch dem erhöhten Innendruck durch den Gasbalg nicht. Dadurch öffnet sich der Hohlkörper schon während dem Beginn des freien Falls und verteilt seinen Inhalt schon früh und über einen längeren Weg.

Die ledigliche Öffnung des Hohlkörpers, der sich schon im freien Fall befindet, hat noch keinen Austritt der Flüssigkeit zur Folge, weil sich das für sich zu betrachtende physikalische System Gegengewicht inklusive der es beinhaltenden Flüssigkeit im freien Fall befindet. Der gespeicherte Druck des Gasbalges ist jedoch hiervon unabhängig und drückt bei seiner Entfaltung den Inhalt aus dem Hohlkörper des Gegengewichts heraus.

Optional kann eine Optimierung der Öffnung der Seitenwände dadurch erreicht werden, indem die Seitenwände an ihrer Unterseite mit der Sollbruchnaht versehen sind und an ihrer Oberseite mit einem Scharnier bzw. einer weiteren Naht. Diese zweite Naht oder Kerbe an der Oberseite der Seitenwände ist so ausgelegt, dass die Auslösung des Gasbalges sie nicht platzen lässt. Sie stellt jedoch eine materialgeschwächte Kante dar, an der sich die Seitenwand wie an einem Scharnier öffnen kann.

Die beschriebenen Ausgestaltungsvarianten sind untereinander kombinierbar, so ist beispielsweise auch eine mechanische Auslösung des Gasbalges realisierbar, oder eine Zündung der Sprengladung aufgrund eines Signals, das von dem Sensor stammt, der den Ausfall der Zugspannung zwischen Trag- und Treibmittel und Gegengewicht anzeigt.

Hinsichtlich des letztgenannten Sensors ist auch eine rein mechanische Lösung realisierbar, indem eine entsprechend starke Zugfeder zwischen das Trag- und Treibmittel und das Gegengewicht zwischengeschaltet ist. Das Zurückschnellen der Zugfeder beim Ausfall der Zugspannung zwischen Trag- und Treibmittel und Gegengewicht kann - wiederum auch rein mechanisch - als Auslösung für die Zündung der Sprengladung oder als Auslösung für die "Explosion" des Gasbalges realisiert sein.

Wie eingangs schon erwähnt, eignen sich die hierin offenbarten Ausgestaltungen von Gegengewichten sowohl für Einzel-AUfzugsanlagen, als auch für Mehrfach-Aufzugsanlagen. Insbesondere bei letzteren und insbesondere bei Mehrfach-Aufzugsanlagen, sind die hier dargestellten Gegengewichts-Ausgestaltungen vorteilhaft. Dieses ist einerseits deshalb so, weil sich bei dieser Ausgestaltungsform einer Aufzugsanlage unter dem Gegengewicht angeordnete Aufzugskabinen befinden können. Andererseits ermöglicht insbesondere eine Aufzugsanlage mit zwei im Aufhängungsverhältnis von 2:1 aufgehängten Aufzugskabinen in Kombination mit je einem im Aufhängungsverhältnis 1:1 aufgehängten Gegengewicht, die Verwendung der hierin beschriebenen, relativ leichten Gegengewichts-Ausgestaltungen.

Ein Ausführungsbeispiel einer eben genannten Aufzugsanlage hat mindestens zwei Aufzugskabinen, die übereinander angeordnet sind und die jeweils mittels eines Trag- und Treibmittels mit je einem Gegengewicht verbunden sind. Zudem verfügt die Aufzugsanlage über mindestens zwei Antriebe, die je eine Treibscheibe antreiben, die mit jeweils einem Trag- und Treibmittel in Wirkkontakt steht, so dass die Aufzugskabinen entlang Führungsschienen in einem Aufzugsschacht verfahrbar sind. Die Aufzugskabinen sind wie bereits erwähnt in einer 2:1 Aufhängung in einer Tragschlaufe der jeweiligen Trag- und Treibmittel aufgehängt. Die Gegengewichte hingegen sind in einer 1:1-Aufhängung an jeweils einem Ende der Trag- und Treibmittel aufgehängt.

Insbesondere wird die Treibscheibe von einem Trag- und Treibmittel umlaufen, das vorzugsweise mit einem ersten Ende fest an der Decke oder im Bereich der Decke des Aufzugsschachts befestigt ist. Der Antrieb bzw. die Treibscheibe ist vorzugsweise ebenfalls an der Decke oder im Bereich der Decke des Aufzugsschachts beabstandet von dem Fixpunkt des ersten Endes so angeordnet, dass das Trag- und Treibmittel eine Trageschlaufe bildet. Diese Trageschlaufe trägt die erste, obere Aufzugskabine vorzugsweise mittels zweier Rollen, die an zwei Unterkanten der Aufzugskabine angeordnet sind. Ein zweites Ende des Trag- und Treibmittels ist an einem ersten Gegengewicht befestigt.

Insbesondere wird die zweite, unterhalb der ersten angeordnete Aufzugskabine in einer Trageschlaufe eines zweiten, separat geführten Trag- und Treibmittels getragen. Dieses zweite Trag- und Treibmittel ist mit einem ersten Ende, bzw. einem ersten Ende der Tragschlaufe, vorzugsweise auch an der Decke oder im Bereich der Decke des Aufzugsschachts befestigt. Auch die zweite Aufzugskabine ist vorzugsweise mittels zwei Rollen, die an zwei Unterkanten der Aufzugskabine angeordnet sind, in der Tragschlaufe aufgehängt, wobei das zweite Ende der Trageschlaufe zu einem zweiten Antrieb bzw. zu einer zweiten Treibscheibe geführt ist, der bzw. die vorzugsweise ebenfalls an der Decke oder im Bereich der Decke des Aufzugsschachts platziert ist. Ein zweites Ende des zweiten Trag- und Treibmittels ist erneut an einem zweiten Gegengewicht befestigt.

Gemäss diesem Ausführungsbeispiel befinden sich die Aufzugskabinen für sich betrachtet in einer sogenannten 2:1-Aufhängung, während sich die Gegengewichte für sich betrachtet in einer sogenannten 1:1-Aufhängung befinden.

Auf diese Weise wird erreicht, dass die Gegengewichte fast die gesamte Schachthöhe befahren können. Aufgrund der getroffenen 2:1-Aufhängung der Aufzugskabinen im Verhältnis zu der 1:1-Aufhängung der Gegengewichte legen die Gegengewichte einen doppelt so langen Arbeitsweg wie die Aufzugskabinen zurück und müssen somit auch nur halb so schwer bzw. voluminös ausgestaltet sein. Somit wiederum wird der Schachtquerschnitt in geringerem Masse von den Gegengewichten beansprucht und die Aufzugskabinen-Grundfläche kann vergrössert, der Schachtquerschnitt verkleinert werden oder das Gegengewicht kann gemäss einem der oben beschrieben Ausführungsbeispiele als Hohlkörper ausgebildet werden, der mit einem Material bzw. Stoff mit hoher Massendichte gefüllt ist.

Als gleichzeitige Massnahme wird die Aufzugsanlage mit einem Trag- und Treibmittel ausgestattet, das eine deutlich höhere Traktion als konventionelle Stahlseil-Traktionssysteme erlaubt. Unter Traktionssystem wird hier die zwischen einer Treibscheibe und einem Trag- und Treibmittel über Reibschluss übertragenen Traktionskräfte verstanden. Das Traktionssystem weist eine Treibfähigkeit mit einem Faktor (Systemreibwert) in einem Bereich von 1.5 bis 2.5, vorzugsweise jedoch mindestens 2 auf. Dies bedeutet, dass die Traktionskräfte genügend hoch sind, um eine Aufzugskabine zu verfahren, die um den Systemreibwert schwerer ist, als das zugeordnete Gegengewicht.

Dadurch ist es möglich, die erforderlichen Kräfteverhältnisse für die Traktion auch mit einem Gegengewicht bereitzustellen, das leichter ist und eventuell auch geringere Abmessungen hat.

Die so erzielte Reduzierung des Gewichts der Gegengewichte ermöglicht es, die Gegengewichte z.B. nach einem der obigen Ausführungsbeispielen zu gestalten.

Ein weiterer Vorteil ist eine erleichterte Installation und Montage der Gegengewichte. Auch die Führungen und eventuellen Umlenkrollen müssen nicht mehr so solide ausgestaltet sein, sodass nicht nur hinsichtlich der Gegengewichte selbst, sondern auch hinsichtlich deren Führungen Kosten und Gewicht eingespart werden können. Bei entsprechender Ausgestaltung der Montageprozesse können die Gegengewichte komplett und vormontiert mit einem Kran in den Aufzugsschacht verbracht werden. Das geringere Gewicht erlaubt dann einen entsprechend einfachen Installationsprozess in das Gegengewichts-Führungssystem.

Das Potenzial der Aufzugsanlage lässt sich in einem Ausführungsbeispiel noch durch die Verwendung von entsprechenden Leichtbaukabinen optimieren.

In einem Gebäude, in dem mehrere DuoMobile Systeme in einem Schacht übereinander angeordnet sind, lassen sich durch eine entsprechende Positionierung der oberen Umlenkrollen bzw. der Treibscheibe auch entsprechend grosse oder kleine Überlappungen der End- bzw. Randzonen realisieren, d.h. dass eine bestimmte Anzahl von Stockwerken auch von den benachbarten Aufzugskabinen bedient werden und eine bestimmte Anzahl von Stockwerken sogar von den benachbarten Aufzugskabinen der benachbarten Aufzugskabinen bedient werden.

Um weitere Kosten zu sparen, können in einem Ausführungsbeispiel gemeinsame Fahrbahnen auch für die Gegengewichte geplant werden. In diesem Fall müssen ähnliche Sicherheitsstufen wie bei den Kabinen vorgesehen werden, um Kollisionen und gefährliche Zustände auszuschliessen. Zusätzlich müsste eine übergeordnete (Zielruf-) Steuerung dieses bei der Abarbeitung der Zielfahrten im Voraus berücksichtigen.

Eine weitere verbesserte Ausnutzung des Schachtquerschnitts kann gemäss einem Ausführungsbeispiel erreicht werden, indem die Tragerollen an den Unterseiten der Aufzugskabinen über den Körper der Aufzugskabine hinausragen. Dadurch wird eine Schachtausnützung möglich, die an zwei (nicht zwingend gegenüberliegenden) Wänden die Führung der Gegengewichte vorsieht.

Eine dritte Wand des Aufzugsschachts ist in diesem Ausführungsbeispiel für die Führung der Aufzugskabine vorgesehen. Es bietet sich an, für diese dritte Wand die Wand mit den Stockwerkstüren auszuwählen. Entlang einer vierten Schachtwand ist die Führung des Trag- und Treibmittels aufgrund der vorstehenden Tragerollen nicht senkrecht, d.h. parallel zu den Schacht- und Kabinenwänden, sondern diagonal bzw. schräg vorgesehen. Dieses wiederum bedeutet, dass die Trag- und Treibmittel, die hierfür vorgesehenen Rollen und die Treibscheiben nur noch auf einer Seite ausserhalb einer gedachten Projektionsfläche des Kabinenquerschnitts angeordnet sein müssen. Auf diese Art wird erreicht, dass der Querschnitt des Aufzugsschachtes noch besser ausgenutzt wird, indem nur noch eine (statt zwei) von vier Seiten für die Führung des Trag- und Treibmittels vorgesehen ist.

Im Rahmen anderer Ausführungsbeispiele liegen auch Aufzugsanlagen-Anordnungen bzw. Aufhängungen, die für die Gegengewichte ebenfalls eine 1:1-Aufhängung vorsehen, für die Aufzugskabinen hingegen nicht nur eine 2:1-, sondern eine 3:1- oder 4:1-Aufhängung. Dieses ist beispielsweise möglich, indem die von dem Trag- und Treibmittel gebildete Tragschlaufe nicht direkt von der Treibscheibe aus verläuft, sondern noch zwei Umlenkrollen umläuft. Die erste Umlenkrolle ist hierbei vorzugsweise so angeordnet, dass die Treibscheibe zum Aufbauen der nötigen Haftreibung auf einem grösseren Kreissegment als nur 90 Grad (vorzugsweise mehr als 180 Grad) mit dem Trag- und Treibmittel in Kontakt steht.

Auf diese Weise kann eine Aufhängungsanordnung realisiert werden, die nach dem grundsätzlichen Prinzip eines Faktorenflaschenzugs aufgebaut ist. Es ist jedoch auch eine Aufhängungsanordnung möglich, die nach dem grundsätzlichen Prinzip eines Potenzflaschenzugs aufgebaut ist, d.h. das freie Ende der Trageschlaufe für die Aufzugskabine hängt an der Achse einer freien Polle.

Gegenstand der Erfindung ist auch ein Verfahren zur Dissipation der kinetischen Energie eines Gegengewichts in einer Aufzugsanlage. Dieses Verfahren verfügt über folgende Schritte:
- Überwachen des Gegengewichts;
- Eintreten eines unzulässigen Betriebszustands; und
- Treffen einer Massnahme zur Zerstörung des Hohlkörpers des Gegengewichts.

Die Überwachung des Gegengewichts Beinhaltet sowohl die Überwachung der Zugspannung des Trag- und Treibmittel, an welchem das Gegengewicht aufgehängt ist, wie auch die Position des Gegengewichts in Relation zu einem zugehörigen Fahrbahnende. In ersterem Fall kommen die eingangs beschriebenen Sensoren zum Einsatz. Im letztgenannten Fall werden bevorzugt mechanische Systeme verwendet.

Ein unzulässiger Betriebszustand tritt dann ein, wenn entweder Zugspannung des Trag- und Treibmittels ausfällt oder das Gegengewicht eine unterste zulässige Position auf seiner Fahrbahn passiert hat.

Nach eintreten dieses unzulässigen Betriebszustands wird der Hohlkörpers mittels einer der zuvor beschriebenen Maßnahmen zerstört.

Weitere oder vorteilhafte Ausgestaltungen einer Aufzugsanlage bilden die Gegenstände der abhängigen Ansprüche.

Anhand von Figuren wird die Erfindung symbolisch und beispielhaft näher erläutert. Die Figuren werden zusammenhängend und übergreifend beschrieben. Gleiche Bezugszeichen bedeuten gleiche Bauteile, Bezugszeichen mit unterschiedlichen Indices geben funktionsgleiche oder ähnliche Bauteile an. Es zeigen dabei
Fig. 1 eine schematische Darstellung einer Aufzugsanlage gemäss Stand der Technik;
Fig. 2 eine schematische Darstellung einer DuoMobile-Aufzugsanlage;
Fig. 3 eine schematische Darstellung eines erfindungsgemässen Gegengewichts;
Fig. 4 eine alternative Ausgestaltungsvariante eines Gegengewichts;
Fig. 5 eine weitere Ausgestaltungsvariante eines Gegengewichts und
Fig. 6 eine weitere Ausgestaltungsvariante eines Gegengewichts.

Fig. 1 zeigt schematisch eine Aufzugsanlage 100, wie sie dem Stand der Technik entspricht. Sie hat eine in einem Aufzugsschacht 1 verfahrbare Aufzugskabine 2, die über ein Trag- und Treibmittel 3 mit einem Gegengewicht 4 verbunden ist. Das Trag- und Treibmittel 3 wird beim Betrieb mit einer Treibscheibe 5 einer Antriebseinheit 6 angetrieben. Die Aufzugskabine 2 und das Gegengewicht 4 werden mittels sich über die Schachthöhe erstreckender Führungsschienen 7a-7c geführt.

Die Aufzugsanlage 100 weist ein oberstes Stockwerk mit einer obersten Stockwerktür 8, ein zweitoberstes Stockwerk mit einer zweitobersten Stockwerktür 9, weitere Stockwerke mit weiteren Stockwerktüren 10 und ein unterstes Stockwerk mit einer untersten Stockwerktür 11 auf. Ein Schachtkopf 12 beherbergt einen Raum 29, in dem die Antriebseinheit 6 angeordnet ist. Unter Schachtkopf 12 wird ein Bereich des Aufzugsschachts 1 verstanden, der sich zwischen einer Schachtdecke 13 und einer Aufzugskabine 2, die auf dem obersten Stockwerk hält, erstreckt.

Der Aufzugsschacht 1 hat seitliche Schachtwände 18a und 18b und einen Schachtboden 14, auf dem Puffer 25 angeordnet sind. Der Schachtboden 14 und eine Schachtdecke 13 bilden eine Gesamthöhe H des Aufzugsschachtes 1. Die Gesamthöhe H abzüglich der Höhe des Schachtkopfes 12 ergibt eine Betriebshöhe h, in der die Aufzugskabine 2 und das Gegengewicht 4 verfahrbar sind.

Bei einer in der dargestellten Form dem Stand der Technik entsprechenden Aufzugsanlage 100 bildet das Trag- und Treibmittel 3 von einem ersten Befestigungspunkt 15a an der Schachtdecke 13 bis zu der Treibscheibe 5 eine Trageschlaufe 16a, in der das Gegengewicht 4 mittels einer Tragerolle 17a läuft. Diese Art der Aufhängung des Gegengewichts stellt eine 2:1-Aufhängung dar.

Das Trag- und Treibmittel 3 bildet des Weiteren von der Treibscheibe 5 bis zu einem zweiten Fixpunkt 15b an der Schachtdecke 13 eine zweite Trageschlaufe 16b, in der die Aufzugskabine 2 auf Tragerollen 17b und 17c getragen wird. Auch diese Aufhängung stellt für die Aufzugskabine 2 eine 2:1-Aufhängung dar.

Die 2:1-Aufhängung - sowohl für das Gegengewicht 4, als auch für die Aufzugskabine 2 - bedeutet, dass der Weg des Gegengewichts 4 dem Weg der Aufzugskabine 2 entspricht und grundsätzlich das Gewicht (physikalisch korrekt die Masse) des Gegengewichts 4 der Masse der Aufzugskabine 2 unter Normalbelegung entsprechen muss. Bei üblicher Kabinengrösse bedeutet Normalbelegung 2-3 Personen, was einer Masse von ca. 180 kg gleichkommt. Das heisst, dass das Gegengewicht eine Masse haben muss, die der Masse der leeren Aufzugskabine plus ca. 180 kg entspricht. Abweichungen hiervon werden durch einen Systemreibwert bzw. den Antrieb getragen. Der Systemreibwert ist abhängig von der Traktionsfähigkeit eines Traktionssystems. Unter Traktionssystem wird hier die zwischen einer Treibscheibe und einem Trag- und Treibmittel über Reibschluss übertragenen Traktionskräfte verstanden. Wenn das Traktionssystem eine Treibfähigkeit mit Systemreibwert von beispielsweise 2 aufweist, bedeutet dies, dass die Traktionskräfte genügend hoch sind, um eine Aufzugskabine zu verfahren, die um den Systemreibwert schwerer ist, als das zugeordnete Gegengewicht.

Fig. 2 zeigt schematisch eine DuoMobile-Aufzugsanlage 100a mit einem Aufzugsschacht la, der aus einem Schachtboden 14a mit Puffern 25a, seitlichen Seitenwänden 18c und 18d und einer Schachtdecke 13a gebildet ist. In dem Aufzugsschacht la sind eine obere Aufzugskabine 2a und eine untere Aufzugskabine 2b übereinander angeordnet. Von ihrer Anordnung und Aufhängung sind die beiden Einzelsysteme, die das DuoMobile-System bilden, mit der Anordnung und Aufhängung identisch, d.h. für die Aufzugskabinen 2a und 2b sind 2:1-Aufhängungen und für die Gegengewichte 4a und 4b sind 1:1-Aufhängungen realisiert. Die obere Aufzugskabine 2a ist in einer Trageschlaufe 16c getragen, die das Trag- und Treibmittel 3a von der Treibscheibe 5a zu einem Befestigungspunkt 15c an der Schachtdecke 13a bildet. Hierbei unterschlingt das Trag- und Treibmittel 3a die Aufzugskabine 2a in Tragerollen 17d und 17e. Die Aufzugskabine 2a läuft entlang von Führungsschienen 7e und 7f, die entlang der Gesamthöhe H des Aufzugsschachts la angeordnet sind.

Die obere Aufzugskabine 2a bedient eine oberste Stockwerktüre 8a, eine zweitoberste Stockwerktüre 9a und weitere Stockwerktüren 10a und 10b, wobei diese Darstellung insofern symbolisch ist, weil es auch mehr oder auch weniger als nur vier Stockwerktüren sein können. Das Gleiche gilt für die untere Aufzugskabine 2b, die symbolisch dargestellt Stockwerktüren 10c, 10d, 10e, 10f und eine unterste Stockwerktüre 11a anfährt. Die untere Aufzugskabine 2b läuft auch entlang der Führungsschienen 7e und 7f und ist mit Tragerollen 17f und 17g in eine Trageschlaufe 16d gehängt, die ein Trag- und Treibmittel 3b von einem Befestigungspunkt 15d bis zu der Treibscheibe 5b bildet.

Der Befestigungspunkt 15d für das untere Einzelsystem ist ca. in der halben Höhe des Aufzugsschachtes 1a angeordnet.

Die zwei Antriebseinheiten 6a und 6b mit den Treibscheiben 5a bzw. 5b sind oben in einem Schachtkopf 12 angeordnet und erlauben eine Verfahrbarkeit der Gegengewichte 4a und 4b über eine jeweilige Betriebshöhe h₁ bzw. h₂, die jeweils der Gesamthöhe H des Aufzugsschachts la abzüglich der Höhe des Schachtkopfes 12 und abzüglich der Höhe einer Schachtgrube 35 entsprechen.

Die Gegengewichte 4a und 4b sind direkt an einem Ende des jeweiligen Trag- und Treibmittels 3a bzw. 3b befestigt und laufen auf Führungsschienen 7d bzw. 7g, die sich über die gesamte Länge des Aufzugsschachtes la erstrecken.

An den Führungsschienen 7d und 7g für die Gegengewichte 4a und 4b sind Anschläge 21a und 21b montiert. Sie können alternativ auch auf dem Schachtboden 14a stehen, und ähnlich wie die Puffer 25a ausgestaltet sein.

In der Fig. 3 ist schematisch ein Ausführungsbeispiel eines Gegengewichts 4c dargestellt. Es läuft auf der Führungsschiene 7d, die an der Schachtwand 18c befestigt ist. Das Gegengewicht 4c wird von dem Trag- und Treibmittel 3 getragen und besteht aus einem Hohlkörper 34, der einen Hohlraum 23 und integrierte Führungselemente 19a und 19b ausformt. Üblicherweise läuft ein Gegengewicht einer Aufzugsanlage nicht nur auf einer, sondern auf zwei Führungsschienen 7, die zweite wäre in der dargestellten Seitenansicht jedoch nicht sichtbar. Die zweite Führungsschiene kann von einem dritten und einem vierten integrierten Führungselement 19 umschlossen sein.

Der Hohlraum 23 ist mit einer Füllung 20, beispielsweise mit Sand, gefüllt. Der Hohlkörper 34 ist so ausgelegt bzw. konstruiert, dass er beim Auftreffen auf den Anschlag 21a zerbirst und der Sand austritt.

In der Fig. 4 ist ein im Prinzip identisches Gegengewicht 4c dargestellt, das jedoch an seiner Unterseite eine Sprengladung 22 trägt. Die Zündung der Sprengladung 22 kann grundsätzlich mit einem Anschlag 21 erfolgen, oder aber auch mittels einer Reissleine oder mittels einer Erfassung der Geschwindigkeit des Gegengewichts 4c.

Die Fig. 5 zeigt schematisch eine beispielhafte Ausgestaltungsvariante eines Gegengewichts 4d, das einen Hohlkörper 34 mit einem Vorsprung 32 aufweist. Auf einer Strebe 26 ist ein Messer 24 befestigt, das in den Vorsprung 32 hineinfährt und so den Hohlkörper 34 aufschlitzt. Dadurch entleert der Hohlkörper 34 seine Füllung 20, wenn das Gegengewicht 4d auf den durch die Strebe 26 gebildeten Anschlag aufschlägt.

In dieser Fig. 5 ist dank einer perspektivischen Darstellung ersichtlich, dass das Gegengewicht 4d mit zwei Führungselementen 19c und 19d auf einer zu der Führungsschiene 7d parallel angeordneten Führungsschiene 7e entlangläuft.

In Fig. 6 ist schematisch eine weitere Ausgestaltungsvariante eines Gegengewichts 4e dargestellt, das auf den Führungsschienen 7d und 7e entlangläuft. Das Gegengewicht 4e hängt am Trag- und Treibmittel 3, und wenn dieses reissen sollte, erfasst ein Sensor 27 den Wegfall der Zugspannung und löst dadurch beispielsweise eine nicht näher dargestellte pyrotechnische Kapsel aus, die einen Gasbalg 28 zu einer explosionsartigen Ausdehnung bringt, die wiederum Seitenwände 33a und 33b des Hohlkörpers 34 an Sollbruchnähten 31a und 31b aufbrechen lässt. Die Füllung 20, in diesem Fall vorzugsweise eine Flüssigkeit, kann somit entweichen, obwohl sich der Hohlkörper 34 gemeinsam mit der Füllung 20 im freien Fall befindet.

Die Seitenwände 33a und 33b sind vorzugsweise mit einer Kerbe 30a bzw. 30b versehen, sodass sich die Seitenwände 33a und 33b besser öffnen. Die Sollbruchkerben 31a und 31b schwächen das Material der Seitenwände 33a und 33b so, dass der Innendruck des Gasbalges 28 bzw. der plötzlich angestiegene Innendruck der Füllung 20 die Seitenwände 33a und 33b an diesen Stellen reissen lässt. Die Kerben 30a und 30b hingegen schwächen das Material weniger, und zwar nur so, dass sie dem Innendruck noch standhalten, aber trotzdem eine Sollbiegestelle darstellen.

## Patentansprüche

1. Aufzugsanlage (100a) mit mindestens einer ersten Aufzugskabine (2a, 2b) und einem ersten Gegengewicht (4a, 4b), wobei die erste Aufzugskabine (2a, 2b) entlang von Führungsschienen (7e, 7f) mit einem Antrieb (6a, 6b) mit einer Treibscheibe (5a, 5b) und mit einem Trag- und Treibmittel (3a, 3b) in einem Aufzugsschacht (1a) verfahrbar ist, **dadurch gekennzeichnet, dass** das erste Gegengewicht (4a, 4b) ein Hohlkörper (34) aus Kunststoff mit einer Füllung (20) ist, wobei die Füllung (20) aus einem Material mit relativer Dichte d ≥ 1 ist.

2. Aufzugsanlage (100a) nach Anspruch 1,
**dadurch gekennzeichnet, dass** der Hohlkörper (34) aus einem einteiligen Körper geformt ist.

3. Aufzugsanlage (100a) nach einem der vorhergehenden Ansprüche, **dadurch gekennzeichnet, dass** der Hohlkörper (34) extrudierten Kunststoff umfasst.

4. Aufzugsanlage (100a) nach einem der vorhergehenden Ansprüche, **dadurch gekennzeichnet, dass** der Hohlkörper (34) integrierte Führungselemente (19) ausformt.

5. Aufzugsanlage (100a) nach einem der vorhergehenden Ansprüche, **dadurch gekennzeichnet, dass** die Aufzugsanlage (100a) über einen Anschlag (21a) verfügt, der so positioniert ist, dass die Gegengewichte (4a, 4b) im Bereich des Fahrbahnendes, insbesondere der Schachtgrube (35), auf diesen Anschlag (21a) treffen und durch das Auftreffen zerstörbar sind.

6. Aufzugsanlage (100a) nach einem der vorherqehenden Ansprüche, **dadurch gekennzeichnet, dass** die Gegengewichte (4a, 4b) über eine Sprengladung (22) verfügen, durch welche die Gegengewichte (4a, 4b) zerstörbar sind.

7. Aufzugsanlage (100a) nach Anspruch 6, **dadurch gekennzeichnet, dass** die Sprengladung (22) ein die Gegengewichte (4a, 4b) umgebender Sprenggürtel ist.

8. Aufzugsanlage (100a) nach einem der vorhergehenden Ansprüche, **dadurch gekennzeichnet, dass** die Gegengewichte (4a, 4b) einen Vorsprung (32) ausformen, der von einem fix angeordneten Messer (24) beim Vorbeigleiten des Gegengewichts (4a, 4b) auf den Führungsschienen (7) aufschlitzbar ist.

9. Aufzugsanlage (100a) nach einem der vorhergehenden Ansprüche, **dadurch gekennzeichnet, dass** das Trag- und Treibmittel (3) über einen Sensor (27) verfügt, der die Zugspannung des Trag- und Treibmittels (3) überwacht und durch den ein Signal ausgebbar ist, das einen Gasbalg (28) oder eine Sprengladung (22), der oder die am Gegengewicht (4a, 4b) angeordnet ist, auslöst.

10. Aufzugsanlage (100a) nach Anspruch 9, **dadurch gekennzeichnet, dass** durch den Gasbalg (28) ein Innendruck in dem Hohlkörper (34) erzeugbar ist, der Seitenwände (33a, 33b) des Hohlkörpers (34) an Sollbruchkerben (31a, 31b) aufreisst.

11. Aufzugsanlage (100a) nach Anspruch 9 oder 10, **dadurch gekennzeichnet, dass** an den Seitenwänden (33a, 33b) des Hohlkörpers (34) Biegekerben (30a, 30b) angeordnet sind.

12. Aufzugsanlage (100a) nach einem vorhergehenden Ansprüche, **dadurch gekennzeichnet, dass** die Aufzugsanlage (100a) zusätzlich mindestens eine zweite Aufzugskabine (2a, 2b) mit einem zweiten Gegengewicht (4a, 4b), einem Antrieb (6a, 6b) mit einer Treibscheibe (5a, 5b) und mit einem Trag- und Treibmittel (3a, 3b) umfasst, wobei die erste und die zweite Aufzugskabine (2a, 2b) übereinander angeordnet entlang der Führungsschienen (7e, 7f) in dem Aufzugsschacht (1a) verfahrbar sind, und dass das zweite Gegengewicht (4a, 4b) ein Hohlkörper (34) mit einer Füllung (20) ist, wobei die Füllung (20) aus einem Material mit relativer Dichte d ≥ 1 ist.

13. Aufzugsanlage (100a) nach Anspruch 12, **dadurch gekennzeichnet, dass** die Gegengewichte (4a, 4b) über eine Betriebshöhe (h) verfahrbar sind, die einer Gesamthöhe (H) des Aufzugsschachts (1a) abzüglich der Höhe eines Schachtkopfes (12) und abzüglich der Höhe einer Schachtgrube (35) entspricht.

14. Verfahren zur Dissipation der kinetischen Energie eines Gegengewichts (4a, 4b) in einer Aufzugsanlage (100a) nach einem der vorhergehenden Ansprüche, mit folgenden Schritten:
- Überwachen der Trag- und Treibmittel (3);
- Eintreten eines unzulässigen Betriebszustands; und
- Treffen einer Massnahme zur Zerstörung des Hohlkörpers (34) des Gegengewichts (4a, 4b).

## Claims

1. Lift installation (1 00a) with at least one first lift cage (2a, 2b) and first counterweight (4a, 4b), wherein the first lift cage (2a, 2b) is movable in a lift shaft (1 a) along guide rails (7e, 7f) by a drive (6a, 6b) with a drive pulley (5a, 5b) and by a supporting and driving means (3a, 3b), **characterised in that** the first counterweight (4a, 4b) is a hollow body (34) of synthetic material with a filling (20), wherein the filling (20) is a material with a relative density d equal to or greater than 1.

2. Lift installation (100a) according to claim 1, **characterised in that** the hollow body (34) is formed from a one-piece body.

3. Lift installation (100a) according to one of the preceding claims, **characterised in that** the hollow body (34) comprises extruded synthetic material.

4. Lift installation (100a) according to any one of the preceding claims, **characterised in that** the hollow body (34) defines integrated guide elements (19).

5. Lift installation (100a) according to any one of the preceding claims, **characterised in that** the lift installation (100a) has an abutment (21a) which is so positioned that the counterweights (4a, 4b) in the region of the travel path end, particularly the shaft pit (35) in the region of the travel path end, particularly the shaft pit (35), impinge on this abutment (21 a) and are destroyable by the impinging.

6. Lift installation (100a) according to any one of the preceding claims, **characterised in that** the counterweights (4a, 4b) have an explosive charge (22) by which the counterweights (4a, 4b) are destroyable.

7. Lift installation (100a) according to claim 6, **characterised in that** the explosive charge (22) is an explosive belt surrounding the counterweights (4a, 4b).

8. Lift installation (100a) according to any one of the preceding claims, **characterised in that** the counterweights (4a, 4b) define a projection (32) which can be slit by a fixedly arranged knife (24) when the counterweight (4a, 4b) moves past on the guide rails (7).

9. Lift installation (100a) according to any one of the preceding claims, **characterised in that** the supporting and driving means (3) has a sensor (27) which monitors the tensile stress of the supporting and driving means (3) and by which a signal can be issued which triggers a gas bag (28) or an explosive charge (22) arranged at the counterweight (4a, 4b).

10. Lift installation (100a) according to claim 9, **characterised in that** an internal pressure can be generated in the hollow body (34) by the gas bag (28) and tears open the side walls (33a, 33b) of the hollow body (34) at frangible notches (31 a, 31 b).

11. Lift installation (100a) according to claim 9 or 10, **characterised in that** bending notches (30a, 30b) are arranged at the side walls (33a, 33b) of the hollow body (34)

12. Lift installation (100a) according to any one of the preceding claims, **characterised in that** the lift installation (100a) additionally comprises at least one second lift cage (2a, 2b) with a second counterweight (4a, 4b), with a drive (6a, 6b) with a drive pulley (5a, 5b), and with a supporting and driving means (3a, 3b), wherein the first and second lift cages (2a, 2b) arranged one above the other are movable in the lift shaft (1a) along the guide rails (7e, 7f), and that the second counterweight (4a, 4b) is a hollow body (34) with a filling (20), wherein the filling (20) is of a material with a relative density d equal to or greater than 1.

13. Lift installation (100a) according to claim 12, **characterised in that** the counterweights (4a, 4b) are movable over an operating height (h) corresponding with a total height (H) of the lift shaft (1 a) less the height of a shaft head (12) and less the height of a shaft pit (35).

14. Method of dissipating the kinetic energy of a counterweight (4a, 4b) in a lift installation (100a) according to any one of the preceding claims, comprising the following steps:
- monitoring the supporting and driving means (3);
- occurrence of an impermissible operating stage; and
- taking a measure for destroying the hollow body (34) of the counterweight (4a, 4b).

## Revendications

1. Installation d'ascenseur (100a) avec au moins une première cabine d'ascenseur (2a, 2b) et un premier contrepoids (4a, 4b), étant précisé que la première cabine (2a, 2b) est mobile dans une gaine d'ascenseur (1a) le long de rails de guidage (7e, 7f) grâce à un entraînement (6a, 6b) avec une poulie motrice (5a, 5b) et un moyen porteur et tracteur (3a, 3b), **caractérisée en ce que** le premier contrepoids (4a, 4b) est constitué par un corps creux (34) en matière plastique avec un remplissage (20), étant précisé que le remplissage (20) se compose d'un matériau d'une densité relative d ≥ 1.

2. Installation d'ascenseur (100a) selon la revendication 1, **caractérisée en ce que** le corps creux (34) est formé à partir d'un corps d'une seule pièce.

3. Installation d'ascenseur (100a) selon l'une des revendications précédentes, **caractérisée en ce que** le corps creux (34) comprend une matière plastique extrudée.

4. Installation d'ascenseur (100a) selon l'une des revendications précédentes, **caractérisée en ce que** le corps creux (34) forme des éléments de guidage intégrés (19).

5. Installation d'ascenseur (100a) selon l'une des revendications précédentes, **caractérisée en ce que** l'installation d'ascenseur (100a) dispose d'une butée (21a) qui est positionnée de telle sorte que les contrepoids (4a, 4b) frappent cette butée (21a) dans la zone de l'extrémité de guide, en particulier de la cuvette (35), et soient aptes à être détruits par cet impact.

6. Installation d'ascenseur (100a) selon l'une des revendications précédentes, **caractérisée en ce que** les contrepoids (4a, 4b) disposent d'une charge explosive (22) grâce à laquelle ils sont aptes à être détruits.

7. Installation d'ascenseur (100a) selon la revendication 6, **caractérisée en ce que** la charge explosive (22) est constituée par un cordon d'explosif entourant les contrepoids (4a, 4b).

8. Installation d'ascenseur (100a) selon l'une des revendications précédentes, **caractérisée en ce que** les contrepoids (4a, 4b) forment une saillie (32 qui est apte à être fendue par une lame (24) disposée de manière fixe, lorsque le contrepoids (4a, 4b) passe devant ladite saillie en coulissant sur les rails de guidage (7e, 7f).

9. Installation d'ascenseur (100a) selon l'une des revendications précédentes, **caractérisée en ce que** le moyen porteur et tracteur (3) dispose d'un capteur (27) qui surveille leur contrainte de traction et grâce auquel peut être émis un signal qui déclenche un soufflet à gaz (28) ou une charge explosive (22) disposé sur le contrepoids (4a, 4b).

10. Installation d'ascenseur (100a) selon la revendication 9, **caractérisée en ce que** grâce au soufflet à gaz (28) peut être produite dans le corps creux (34) une pression interne qui déchire les parois latérales (33a, 33b) du corps creux (34) au niveau d'encoches de rupture (31a, 31b).

11. Installation d'ascenseur (100a) selon la revendication 9 ou 10, **caractérisée en ce que** des encoches de pliage (30a, 30b) sont disposées sur les parois latérales (33a, 33b) du corps creux (34).

12. Installation d'ascenseur (100a) selon l'une des revendications précédentes, **caractérisée en ce que** l'installation d'ascenseur (100a) comprend en supplément au moins une deuxième cabine d'ascenseur (2a, 2b) avec un deuxième contrepoids (4a, 4b), un entraînement (6a, 6b) avec une poulie motrice (5a, 5b) et avec un moyen porteur et tracteur (3a, 3b), étant précisé que les première et deuxième cabines (2a, 2b), l'une au-dessus de l'autre, sont mobiles dans la gaine d'ascenseur (1a) le long des rails de guidage (7e, 7f), et **en ce que** le deuxième contrepoids (4a, 4b) est constitué par un corps creux (34) avec un remplissage (20), étant précisé que le remplissage (20) se compose d'un matériau d'une densité relative d ≥ 1.

13. Installation d'ascenseur (100a) selon la revendication 12, **caractérisée en ce que** les contrepoids (4a, 4b) sont mobiles sur une hauteur de fonctionnement (h) qui correspond à une hauteur totale (H) de la gaine d'ascenseur (1a) moins la hauteur d'un haut de gaine (12) et moins la hauteur d'une cuvette (35).

14. Procédé pour dissiper l'énergie cinétique d'un contrepoids (4a, 4b) dans une installation d'ascenseur (100a) selon l'une des revendications précédentes, avec les étapes suivantes :
- surveillance des moyens porteurs et tracteurs (3) ;
- survenue d'un état de fonctionnement non autorisé ; et
- prise d'une mesure pour détruire le corps creux (34) du contrepoids (4a, 4b).
